# EUROPÄISCHE PATENTSCHRIFT

(11) **EP 3 956 193 B1**
(45) Veröffentlichungstag und Bekanntmachung des Hinweises auf die Patenterteilung: **17.01.2024**
(21) Anmeldenummer: 20728995.0
(22) Anmeldetag: 18.05.2020
(51) Int. Cl.: B61G 11/16

(54) **ENERGIEVERZEHREINRICHTUNG**
ENERGY DISSIPATION DEVICE
DISPOSITIF D'ABSORPTION D'ÉNERGIE

(30) Priorität: 20.05.2019 AT 504622019
(43) Veröffentlichungstag der Anmeldung: 23.02.2022
(73) Patentinhaber: Siemens Mobility Austria GmbH, 1210 Wien (AT)
(72) Erfinder: HEINZL, Philipp, 2640 Enzenreith (AT)
(74) Vertreter: Siemens Patent Attorneys
(86) Internationale Anmeldenummer: PCT/EP2020/063857
(87) Internationale Veröffentlichungsnummer: WO 2020/234252

(56) Entgegenhaltungen:
- EP-A1- 1 506 895
- WO-A1-2009/040309
- WO-A1-2013/014628
- DE-C- 446 174
- US-A1- 2013 105 431

## Beschreibung

### Technisches Gebiet

Die Erfindung betrifft eine Energieverzehreinrichtung für ein Schienenfahrzeug.

### Stand der Technik

Schienenfahrzeuge, insbesondere Passagierschienenfahrzeuge werden zur Verbesserung in Hinsicht auf die passive Sicherheit bei Zusammenstößen mit definierten Knautschzonen ausgestattet, in welchen kinetische Energie in Verformungs- und/oder Wärmeenergie umgewandelt wird. Dadurch können die Belastungen für die Personen im Fahrzeug reduziert werden. Zu diesem Zweck können einerseits großflächige Bereiche der Schienenfahrzeugstruktur im Stirnbereich so gestaltet werden, dass sie die Verformungsenergie gezielt aufnehmen können oder es werden spezielle Crashmodule auf die Front- und Heckstruktur des Schienenfahrzeugs aufgesetzt. Letzteres ist vorteilhaft, da eine Reparatur nach einem Zusammenstoß durch die leichte Zugänglichkeit dieser Crashmodule vereinfacht wird. Diese Crashmodule werden auch Energieverzehreinrichtungen, Verformungsmodule, Verformungselemente, Knautschelemente oder Energieaufnahmeelemente genannt. Für eine korrekte Funktion, d.h. eine möglichst vollständige Erschöpfung der Energieaufnahmekapazität einer Energieverzehreinrichtung ist die Richtung der einwirkenden Verformungskraft entscheidend. Tritt diese nicht in der vorgesehenen Richtung ein, beispielsweise schräg oder nicht am vorgesehenen Kraftangriffspunkt, so tendieren besonders an das Ende des Fahrzeugs angebrachte Crashmodule dazu, sich nur einseitig zu deformieren. Dieses hat zur Folge, dass sich das freie Ende des betreffenden Crashmoduls, das üblicherweise mit einem Aufkletterschutz versehen ist, schräg stellt, signifikante Querkräfte erzeugt werden, die Energieabsorptionsfähigkeit des Crashmoduls nicht mehr voll erschöpft werden kann und überdies die Crashgegner in Gefahr laufen, wegen der nunmehr schrägen Kontaktstellen aneinander abzugleiten.

Ein Beispiel einer Energieverzehreinrichtung aus dem Stand der Technik ist in der Veröffentlichung WO 2009/040309 A1 offenbart.

### Darstellung der Erfindung

Der Erfindung liegt daher die Aufgabe zugrunde, eine Energieverzehreinrichtung zu schaffen, welche auch bei einer Parallelverschiebung der einwirkenden Kollisionskraft, beispielsweise bei seitlichem Versatz zweier aufeinandertreffender Schienenfahrzeuge, nicht nur einseitig verformt, sondern die Deformation über ihren gesamten Umfang gleichmäßig verteilt einleitet und so im weiteren Verlauf ihre Energieverzehrkapazität ausschöpfen kann.

Die Aufgabe wird durch eine Energieverzehreinrichtung mit den Merkmalen des Anspruchs 1 gelöst. Vorteilhafte Ausgestaltungen sind Gegenstand untergeordneter Ansprüche. Dem Grundgedanken der Erfindung nach wird eine Energieverzehreinrichtung für ein Schienenfahrzeug aufgebaut, welche eine Prallplatte, welche zur Aufnahme und Weiterleitung auftreffender Kollisionskräfte ausgebildet ist, eine Rückplatte, welche zur Befestigung der Energieverzehreinrichtung an einer Fahrzeugstruktur ausgebildet ist und mindestens zwei zwischen der Prallplatte und der Rückplatte angeordnete Knickplatten umfasst, wobei die Knickplatten mit einer Vorverformung in Richtung einer gewünschten Verformungsrichtung versehen sind, und wobei die Knickplatten untereinander mit einem Zug-Druckmittel verbunden sind.

Dadurch ist der Vorteil erzielbar, bei einem Auftreffen einer Verformungskraft auf die Energieverzehreinrichtung außerhalb einer vorgesehenen Kraftrichtung ein teilweises, insb. einseitiges kollabieren der Energieverzehreinrichtung zu vermeiden. Tritt eine einseitige Verformung auf, so überträgt das Zug-Druckmittel Verformung der einen Knickplatte auf die jeweils andere Knickplatte und verformt diese so, dass die Prallplatte in Bezug auf die Rückplatte parallel verschoben wird.

Eine erfindungsgemäße Energieverzehreinrichtung umfasst eine Rückplatte, welche zur Befestigung der Energieverzehreinrichtung an einer Fahrzeugstruktur ausgebildet ist. Diese Befestigung kann vorzugsweise lösbar mittels Schraubverbindungen gestaltet sein. Für bestimmte Einsatzzwecke ist auch eine unlösbare Verbindung vorteilhaft. Letzteres ist insbesondere vorteilhaft, wenn die Energieverzehreinrichtung so dimensioniert ist, dass ihr Auslösen ohnedies zu weiteren Schäden an der Fahrzeugstruktur führt und eine Reparatur des Fahrzeugs nicht mehr wirtschaftlich sinnvoll ist.

Eine Prallplatte zur Aufnahme von Kollisionskräften, welche durch einen Kollisionsgegner eingebracht werden, ist von der Rückplatte parallel beabstandet vorgesehen. Diese Prallplatte ist so massiv auszuführen, dass sie während des Kollisionsgeschehens auch bei massiven Kollisionsgegnern, wie beispielsweise bei den in den USA gebräuchlichen Lokomotivstirnseiten, in der Lage bleibt, die eingeleiteten Kräfte möglichst homogen und flächig auf die dahinter liegende Energieverzehreinrichtung zu übertragen. Die Prallplatte kann dabei entweder einstückig als Stahlgußteil oder als Schweißkonstruktion aus Stahlplatten mit inneren wabenförmigen Verstärkungen ausgeführt werden.

Zwischen der Prallplatte und der Rückplatte sind mindestens zwei Knickplatten angeordnet und mit der Prall- bzw. Rückplatte verbunden. Diese Knickplatten sind als plattenförmige Bauteile ausgeführt und in Einbaulage der Energieverzehreinrichtung vertikal ausgerichtet. Sie sind mit einer Vorverformung ausgestattet, sodass sie beim Einwirken einer über die Prallplatte eingeleiteten Verformungskraft sich in vorbestimmter Weise verformen. Dabei ist es besonders vorteilhaft, die Knickplatten als Platten mit einer einzelnen Biegestelle auszuführen, sodass die Knickplatten einen V-förmigen Verlauf aufweisen. Solcherart ist die Verformungsrichtung der Knickplatten eindeutig vorgegeben. Es ist wesentlich, dass die Vorverformungen der Knickplatten in dieselbe Richtung weisen, da nur so sichergestellt ist, dass die Verformung einer Knickplatte auch an die weiteren Knickplatten übertragen werden kann und eine Verformung dieser weiteren Knickplatten eingeleitet wird.

Die Knickplatten sind untereinander mittels eines Zug-Druckmittels verbunden. Ein Zug- Druckmittel überträgt sowohl Zug- als auch Druckkräfte, ohne sich selbst dabei berücksichtigenswert zu verformen. Dazu können beispielsweise ausreichend dicke stangenförmige Bauteile eingesetzt werden, welche auch unter Druckbelastung nicht ausknicken. Insbesondere ist es vorteilhaft, als Zug- Druckmittel ein plattenförmiges Bauteil einzusetzen, eine Synchronisationsplatte. Diese Synchronisationsplatte erstreckt sich zwischen den Knickplatte und ist mit den Knickplatten fest verbunden. Die Synchronisationsplatte ist dabei parallel zu der Rückplatte und der Prallplatte orientiert. Besonders vorteilhaft ist es, die Verbindungsstellen der Synchronisationsplatte mit den Knickplatten an der Position der größten Vorverformung der Knickplatten vorzusehen, da solcherart die größtmögliche Verformung der weiteren Knickplatten erzielbar ist.

In weiterer Fortbildung der Erfindung ist es vorteilhaft, mindestens eine schubsteife Verbindungsplatte (Stützplatte) zwischen der Rückplatte und der Prallplatte vorzusehen, welche eine Parallelverschiebung der Prallplatte gegen die Rückplatte verhindert. Diese Stützplatte ist als plattenförmiges Bauteil auszuführen und mit der Prall- und der Rückplatte jeweils fest zu verbinden. Die Anordnung das Stützplatte kann dabei an der oberen oder der unteren Begrenzung der Energieverzehreinrichtung erfolgen. Eine bevorzugte Ausführungsform der Erfindung sieht vor, zwei Stützplatten, jeweils eine oben und unten anzuordnen, sodass mit zusätzlichen seitlichen Abdeckungen eine vollständige Umhüllung der Energieverzehreinrichtung erzielt werden kann. Solcherart ist die Energieverzehreinrichtung vor Verschmutzung oder Korrosion bessert geschützt.

Die erfindungsgemäße Energieverzehreinrichtung bildet eine im Wesentlichen hohle, quaderförmige Baugruppe, sodass es in weiterer Fortbildung der Erfindung zweckmäßig ist, diesen Hohlraum mit weiteren Energieverzehrelementen zumindest teilweise zu füllen. Dadurch kann die Energieaufnahmekapazität der Energieverzehreinrichtung weiter gesteigert werden.

Eine bevorzugte Ausführungsform der Erfindung sieht vor, Energieverzehrelemente zwischen der Rückplatte und der Prallplatte anzuordnen und diese durch Ausnehmungen in dem Zug-Druckmittel (Synchronisationsplatte) zu führen. Die Energieverzehrelemente können dabei entweder mit der Prall- oder der Rückplatte verbunden sein und die Ausnehmungen ins der Synchronisationsplatte müssen eine ausreichende kollisionsfreie Bewegbarkeit der Synchronisationsplatte sicherstellen.

In weiterer Fortbildung der Erfindung können an dem Zug-Druckmittel (Synchronisationsplatte) selbst weiter Energieverzehrelemente angeordnet werden. Dabei wird an der Synchronisationsplatte ein vorderes und ein hinteres Energieverzehrelement befestigt. Das vordere Energieverzehrelement erstreckt sich zwischen der Synchronisationsplatte und der Prallplatte, berührt diese jedoch nicht, sondern weist einen bestimmten Abstand zu der Prallplatte auf. Das hintere Energieverzehrelement erstreckt sich zwischen der Synchronisationsplatte und der Rückplatte, berührt diese jedoch nicht, sondern weist einen bestimmten Abstand zu der Rückplatte auf. Solcherart ist die Beweglichkeit der Synchronisationsplatte zu Beginn des Verformungsvorgangs nicht eingeschränkt, sie kann somit die Verformung einer Knickplatte an die weiteren Knickplatten übermitteln und bei weiterem Fortschreiten der Verformung werden die Abstände zwischen dem hinteren und vorderen Energieverzehrelementen und der Rück- bzw. Prallplatte überwunden und die hinteren und vorderen Energieverzehrelemente geraten in Wirkung. Ab diesem Zeitpunkt des Verformungsgeschehens wird die Synchronisationsplatte in ihrer Beweglichkeit zwar behindert, jedoch ist die Verschiebbarkeit der Synchronisationsplatte nun auch nicht mehr in vollem Umfang erforderlich.

### Kurzbeschreibung der Zeichnungen

Es zeigen beispielhaft:
- **Fig.1**: Energieverzehreinrichtung.
- **Fig.2**: Energieverzehreinrichtung während Verformung.
- **Fig.3**: Energieverzehreinrichtung mit Energieverzehrelementen.
- **Fig.4**: Energieverzehreinrichtung Schrägansicht.
- **Fig.5**: Energieverzehreinrichtung ohne Prallplatte.
- **Fig.6**: Energieverzehreinrichtung mit Energieverzehrelementen.

### Ausführung der Erfindung

**Fig.1** zeigt beispielhaft und schematisch eine Energieverzehreinrichtung. Es ist eine Energieverzehreinrichtung 1 in Einbaulage in einer Ansicht von oben dargestellt. Die Energieverzehreinrichtung 1 ist dabei mit einer Rückplatte 4 an einer Fahrzeugstruktur 2 eines Schienenfahrzeugs montiert. Die Energieverzehreinrichtung 1 umfasst neben der Rückplatte 4 eine Prallplatte 3, welche an der einem Kollisionsgegner zugewandten Seite angeordnet ist. Zwischen der Rückplatte 4 und der Prallplatte 3 sind in gezeigtem Ausführungsbeispiel zwei Knickplatten 5 angeordnet und jeweils mit der Rückplatte 4 und der Prallplatte 3 verschweißt. Die Knickplatten 5 weisen eine Vorverformung in Form einer Biegung auf, wobei die Biegungen beider Knickplatten 5 in dieselbe Richtung weisen. Die Knickplatten 5 sind mittels eines Zug-Druckmittels 6 verbunden. In gezeigtem Ausführungsbeispiels ist das Zug-Druckmittel 6 als plattenförmiges Bauteil (Synchronisationsplatte) ausgebildet und mit den Knickplatten 5 an der Stelle der größten Verformung verschweißt.

**Fig.2** zeigt beispielhaft und schematisch eine Energieverzehreinrichtung während der Verformung. Es ist die Energieverzehreinrichtung 1 unter Einwirkung eines Kollisionsgegners 7 dargestellt. Der Kollisionsgegner 7 greift dabei außermittig an der Prallplatte 3 an, würde demnach bei konventionellen Energieverzehreinrichtungen zu einem einseitigen Kollabieren dieser Einrichtung führen. Es ist eine teilweise fortgeschrittene Verformung dargestellt, bei welcher ein Teil der Energieverzehreinrichtung bereits erschöpft ist. Das Zug-Druckmittel 6 bewirkt dabei ein symmetrisches Verformen der beiden Knickplatten 5 und somit eine parallele Verschiebung der Prallplatte 3 in Bezug auf die Rückplatte 4. Die in den Fig. 1 und 2 gezeigte Energieverzehreinrichtung 1 weist nur die Knickplatten 5 als energieverzehrende Bauteile auf, bei welchen die Kollisionsenergie in Verformungsenergie umgewandelt wird. Weitere energieverzehrende Bauteile sind zur Vereinfachung dieser Prinzipdarstellung nicht enthalten.

**Fig.3** zeigt beispielhaft und schematisch eine Energieverzehreinrichtung mit Energieverzehrelementen. Es ist eine Energieverzehreinrichtung 1, welche im Wesentlichen jener aus den Fig. 1 und 2 entspricht, zusätzlich jedoch mit einem vorderen Energieverzehrelement 8 und einem hinteren Energieverzehrelement 9 ausgestattet ist. Dabei sind die Energieverzehrelemente 8, 9 an dem Zug-Druckmittel 6 angeordnet. Ein vorderes Energieverzehrelement 8 erstreckt sich in Richtung der Innenseite der Prallplatte 3, es besteht ein Freiraum zwischen dem vorderen Energieverzehrelement 8 und dieser Innenseite der Prallplatte 3. Das hintere Energieverzehrelement 9 weist ebenso einen Abstand zu der Rückplatte 4 auf. Somit ist bei einer Kollision die freie Beweglichkeit des Zug-Druckmittels 6 gewährleistet bis die Verformung soweit fortgeschritten ist, dass die genannten Abstände aufgebraucht sind.

**Fig.4** zeigt beispielhaft und schematisch eine Energieverzehreinrichtung in einer Schrägansicht. Es ist eine Energieverzehreinrichtung 1 dargestellt, welche ähnlich wie jene aus den Fig. 1 und 2 aufgebaut ist, zusätzlich jedoch eine Stützplatte 11 umfasst. Die Prallplatte 3 ist in gezeigtem Ausführungsbeispiel mit einer horizontalen Zahnstruktur als Aufkletterschutz ausgestattet. Ein Zug-Druckmittel 6 ist durch die benachbarten Bauteile verdeckt und nicht sichtbar. Eine Stützplatte 11 ist an der unteren Berandung der Energieverzehreinrichtung 1 angeordnet und verbindet die Prallplatte 3 mit der Rückplatte 4.

**Fig.5** zeigt beispielhaft und schematisch eine Energieverzehreinrichtung ohne Prallplatte. Es ist die Energieverzehreinrichtung 1 aus Fig. 4 bei abgenommener Prallplatte 3 dargestellt. Dabei ist das Zug-Druckmittel 6, welches als plattenförmiges Bauteil (Synchronisationsplatte) ausgebildet ist, sichtbar. Das Zug-Druckmittel 6 erstreckt sich vertikal nur über einen Teil der Gesamthöhe der Energieverzehreinrichtung 1, es verbleiben jeweils oben und unten freie Bereiche in welchen Energieverzehrelemente anordenbar sind. Ebenso ist eine weitere Stützplatte 11 an der oberen Berandung der Energieverzehreinrichtung 1 möglich, wodurch der stabilisierende Effekt der Stützplatte 11 verstärkt würde.

**Fig.6** zeigt beispielhaft und schematisch eine Energieverzehreinrichtung mit Energieverzehrelementen. Es ist eine Schrägansicht auf eine Energieverzehreinrichtung 1 mit abgenommener Prallplatte 3 dargestellt. An der Rückplatte 4 sind vier Energieverzehrelemente 10 angeordnet. Diese Energieverzehrelemente 10 erstrecken sich bis knapp vor die Rückseite der Prallplatte 3. Weiters ist die Energieverzehreinrichtung 1 mit vorderen 8 und hinteren 9 Energieverzehrelementen ausgestattet, welche an dem als Synchronisationsplatte ausgebildeten Zug-Druckmittel 6 befestigt sind und jeweils einen Abstand zu der Rückplatte 4 bzw. der Prallplatte 3 aufweisen.

### Liste der Bezeichnungen

- 1: Energieverzehreinrichtung
- 2: Fahrzeugstruktur
- 3: Prallplatte
- 4: Rückplatte
- 5: Knickplatte
- 6: Zug-Druckmittel
- 7: Kollisionsgegner
- 8: Vorderes Energieverzehrelement
- 9: Hinteres Energieverzehrelement
- 10: Energieverzehrelement
- 11: Stützplatte

## Patentansprüche

1. Energieverzehreinrichtung (1) für ein Schienenfahrzeug, umfassend eine Prallplatte (3) , welche zur Aufnahme und Weiterleitung auftreffender Kollisionskräfte ausgebildet ist, eine Rückplatte (4), welche zur Befestigung der Energieverzehreinrichtung an einer Fahrzeugstruktur (2) ausgebildet ist, und mindestens zwei zwischen der Prallplatte (3) und der Rückplatte (4) angeordnete Knickplatten (5),
**dadurch gekennzeichnet, dass**
die Knickplatten (5) mit einer Vorverformung in Richtung einer gewünschten Verformungsrichtung versehen sind, wobei die Knickplatten (5) untereinander mit einem Zug-Druckmittel (6) verbunden sind, wobei, wenn eine einseitige Verformung auftritt, das Zug-Druckmittel (6) Verformung der einen Knickplatte (5) auf die jeweils andere Knickplatte (5) überträgt und diese so verformt, dass die Prallplatte (3) in Bezug auf die Rückplatte (4) parallel verschoben wird.

2. Energieverzehreinrichtung (1) nach Anspruch 1,
**dadurch gekennzeichnet, dass**
die Knickplatten (5) in Einbaulage der Energieverzehreinrichtung (1) vertikal angeordnet sind und die gewünschten Verformungsrichtungen der Knickplatten (5) in dieselbe Richtung weisen.

3. Energieverzehreinrichtung (1) nach Anspruch 1 oder 2,
**dadurch gekennzeichnet, dass**
als Zug-Druckmittel (6) eine Synchronisationsplatte vorgesehen ist.

4. Energieverzehreinrichtung (1) nach einem der Ansprüche 1 bis 3,
**dadurch gekennzeichnet, dass**
mindestens ein Energieverzehrelement (10) zwischen der Rückplatte (4) und der Prallplatte (3) angeordnet ist, welches durch eine Ausnehmung in dem Zug-Druckmittel (6) geführt ist.

5. Energieverzehreinrichtung (1) nach einem der Ansprüche 1 bis 4,
**dadurch gekennzeichnet, dass**
an dem Zug-Druckmittel (6) ein vorderes Energieverzehrelement (8) befestigt ist, welches sich zwischen dem Zug-Druckmittel (6) und der Prallplatte (3) erstreckt, welches einen bestimmten Abstand zu der Prallplatte (3) aufweist, und dass
an dem Zug-Druckmittel (6) ein hinteres Energieverzehrelement (9) befestigt ist, welches sich zwischen dem Zug-Druckmittel (6) und der Rückplatte (4) erstreckt, welches einen bestimmten Abstand zu der Rückplatte (4) aufweist.

6. Energieverzehreinrichtung (1) nach einem der Ansprüche 1 bis 5,
**dadurch gekennzeichnet, dass**
mindestens eine Stützplatte (11) zwischen der Rückplatte (4) und der Prallplatte (3) vorgesehen ist, welche mit der Prall (3) - und der Rückplatte (4) jeweils fest verbunden ist.

## Claims

1. Energy absorbing device (1) for a rail vehicle, comprising an impact plate (3), which is designed to absorb and transfer applied collision forces, a back plate (4), which is designed to fasten the energy absorbing device to a vehicle structure (2), and at least two buckle plates (5) arranged between the impact plate (3) and the back plate (4),
**characterized in that**
the buckle plates (5) are provided with a preliminary deformation in a desired deformation direction, wherein the buckle plates (5) are connected to one another by a tension/compression means (6), wherein, when deformation occurs on one side, the tension/compression means (6) transfers deformation of the one buckle plate (5) to the respective other buckle plate (5) and deforms it such that the impact plate (3) is displaced parallel to the back plate (4).

2. Energy absorbing device (1) according to Claim 1,
**characterized in that**
the buckle plates (5) are arranged vertically in the installed position of the energy absorbing device (1) and the desired deformation directions of the buckle plates (5) point in the same direction.

3. Energy absorbing device (1) according to Claim 1 or 2,
**characterized in that**
a synchronization plate is provided as tension/compression means (6).

4. Energy absorbing device (1) according to one of Claims 1 to 3,
**characterized in that**
at least one energy absorbing element (10), which is guided through an aperture in the tension/compression means (6), is arranged between the back plate (4) and the impact plate (3).

5. Energy absorbing device (1) according to one of Claims 1 to 4,
**characterized in that**
a front energy absorbing element (8) is fastened to the tension/compression means (6), which front energy absorbing element extends between the tension/compression means (6) and the impact plate (3) and is spaced apart from the impact plate (3) to a certain extent, and **in that**
a rear energy absorbing element (9) is fastened to the tension/compression means (6), which rear energy absorbing element extends between the tension/compression means (6) and the back plate (4) and is spaced apart from the back plate (4) to a certain extent.

6. Energy absorbing device (1) according to one of Claims 1 to 5,
**characterized in that**
at least one support plate (11) is provided between the back plate (4) and the impact plate (3), each of which is connected fixedly to the impact plate (3) and the back plate (4).

## Revendications

1. Dispositif d'absorption d'énergie (1) pour un véhicule ferroviaire, comprenant une plaque déflectrice (3) qui est conçue pour absorber et transmettre les forces de collision d'impact, une plaque arrière (4) qui est conçue pour fixer le dispositif d'absorption d'énergie à une structure de véhicule (2), et au moins deux plaques de flambement (5) disposées entre la plaque déflectrice (3) et la plaque arrière (4),
**caractérisé en ce que**
les plaques de flambement (5) sont dotées d'une pré-déformation dans la direction d'une direction de déformation souhaitée, dans lequel les plaques de flambement (5) sont reliées entre elles par un moyen de traction-compression (6), dans lequel, en cas de déformation unilatérale, le moyen de tension-pression (6) transfère la déformation d'une plaque de flambement (5) à l'autre plaque de flambement respective (5) et la déforme de sorte que la plaque déflectrice (3) est déplacée parallèlement à la plaque arrière (4).

2. Dispositif d'absorption d'énergie (1) selon la revendication 1,
**caractérisé en ce que**
les plaques de flambement (5) sont disposées verticalement dans la position installée du dispositif d'absorption d'énergie (1) et les directions de déformation souhaitées des plaques de flambement (5) pointent dans la même direction.

3. Dispositif d'absorption d'énergie (1) selon la revendication 1 ou 2,
**caractérisé en ce**
**qu'**une plaque de synchronisation est prévue comme moyen de tension-pression (6).

4. Dispositif d'absorption d'énergie (1) selon l'une des revendications 1 à 3,
**caractérisé en ce**
**qu'**au moins un élément d'absorption d'énergie (10) est disposé entre la plaque arrière (4) et la plaque déflectrice (3), lequel élément est guidé à travers un évidement dans le moyen de tension-pression (6).

5. Dispositif d'absorption d'énergie (1) selon l'une des revendications 1 à 4,
**caractérisé en ce**
**qu'**un élément d'absorption d'énergie avant (8) est fixé au moyen de tension-pression (6), lequel élément s'étend entre le moyen de tension-pression (6) et la plaque déflectrice (3), lequel élément présente une certaine distance par rapport à la plaque déflectrice (3), et en ce
**qu'**un élément d'absorption d'énergie arrière (9) est fixé au moyen de tension-pression (6), lequel élément s'étend entre le moyen de tension-pression (6) et la plaque arrière (4), lequel élément présente une certaine distance par rapport à la plaque arrière (4).

6. Dispositif d'absorption d'énergie (1) selon l'une des revendications 1 à 5,
**caractérisé en ce**
**qu'**au moins une plaque de support (11) est prévue entre la plaque arrière (4) et la plaque déflectrice (3), laquelle plaque de support est fermement reliée respectivement à la plaque déflectrice (3) et à la plaque arrière (4).
